# EUROPÄISCHE PATENTSCHRIFT

(11) **EP 2 731 902 B1**
(45) Veröffentlichungstag und Bekanntmachung des Hinweises auf die Patenterteilung: **09.03.2016**
(21) Anmeldenummer: 13728316.4
(22) Anmeldetag: 28.05.2013
(51) Int. Cl.: B66F 7/06, B66F 7/28

(54) **SCHERENHUBTISCH UND VERFAHREN ZUM ZUSAMMENBAU EINES SCHERENHUBTISCHES**
SCISSORS LIFT AND METHOD FOR CONSTRUCTING A SCISSORS LIFT
TABLE ÉLÉVATRICE À CISEAUX ET PROCÉDÉ D'ASSEMBLAGE D'UNE TABLE ÉLÉVATRICE À CISEAUX

(30) Priorität: 29.06.2012 DE 102012012934
(43) Veröffentlichungstag der Anmeldung: 21.05.2014
(73) Patentinhaber: Mohr, Christoph, 33607 Bielefeld (DE)
(72) Erfinder: Mohr, Christoph, 33607 Bielefeld (DE)
(74) Vertreter: Schober, Mirko
(86) Internationale Anmeldenummer: PCT/EP2013/001570
(87) Internationale Veröffentlichungsnummer: WO 2014/000847

(56) Entgegenhaltungen:
- EP-A2- 1 348 667
- WO-A1-2008/031386
- WO-A2-2008/095612
- DE-A1- 3 832 913
- DE-U1- 8 705 232
- DE-U1- 20 210 844
- DE-U1- 29 810 938
- DE-U1- 29 824 055
- DE-U1-202004 011 959
- DE-U1-202006 012 777
- US-A1- 2004 178 589
- US-A1- 2009 278 098
- US-A1- 2010 012 907
- US-B1- 7 249 771

## Beschreibung

### TECHNISCHES GEBIET

Die Erfindung betrifft ein Verfahren zum Zusammenbau eines Scherenhubtisches.

### STAND DER TECHNIK

Scherenhubtische der in Rede stehenden Art weisen ein oberes und ein unteres Rahmenmodul auf, welche durch eine Schere derart verbunden sind, dass eine Hubbewegung ermöglicht ist, durch die sich der Abstand von oberem und unterem Rahmenmodul ändert. Um die Ausführung der Bewegung zu ermöglichen, weisen die Scherenhubtische weiterhin eine Antriebseinheit auf.

In der Regel besteht die Schere dabei aus zwei Paaren gekreuzter Scherenblätter, die paarweise jeweils durch ein Mittenlager miteinander verbunden sind und durch in Breitenrichtung des Scherenhubtisches verlaufende Verstrebungen beabstandet miteinander verbunden sind. Dabei verbinden die in Breitenrichtung verlaufenden Verstrebungen jeweils die inneren und die äußeren Scherenblätter miteinander.

Die jeweils inneren oder äußeren Scherenblätter sind an jeweils einem der Rahmenmodule im Bereich der Enden der Scherenblätter angelenkt. Die den an einem Rahmenmodul angelenkten Enden der Scherenblätter gegenüber liegenden Enden der jeweiligen Scherenblätter verlaufen auf einer Lauf- oder Schleißschiene oder/bzw. in einer Führung in dem jeweils anderen Rahmenmodul in dessen Längsrichtung (der Längenrichtung des Hubtisches), so dass eine relative Dreh- bzw. Schwenkbewegung der inneren Scherenblätter relativ zu den äußeren Scherenblättern zu einer Aufspreizung der Schere führen kann, die durch das Zusammenwirken von deren Anlenkung an den Rahmenmodulen mit der Möglichkeit des Gleitens oder Rollens in den Führungen in Längsrichtung in einer Abstandsänderung der Rahmenmodule resultiert, wobei die Rahmenmodule ihre parallele Ausrichtung zueinander beibehalten, d.h. die gewünschte Hubbewegung erzeugt wird.

Derartige Scherenhubtische kommen beispielsweise zum Einsatz in Produktionsstraßen zum kontrollierten Anheben von Lasten, beispielsweise bei der Kraftfahrzeugfertigung, ergonomischen Arbeitsplatzgestaltung, Niveauüberbrückung, bei Lastaufzügen und dergleichen.

Nach dem Stand der Technik werden derartige Scherenhubtische in Einzelfertigung nach Kundenwunsch hergestellt. Der Grund hierfür ist, dass der Scherenhubtisch bei seinen typischen Verwendungen, insb. beispielsweise als Teil einer Produktionsstraße, genaue kundenseitige Spezifikationen erfüllen muss, um sich in die jeweilige Produktionsstraße oder den jeweiligen Produktionsprozess einzufügen. Dabei haben in der Regel andere Faktoren bei der Auslegung der Produktionsstraße Vorrang vor den Abmessungen verfügbarer Hubtische, d.h. der Hubtisch muss an die Produktionsstrecke bzw. den Prozess angepasst werden und nicht umgekehrt.

Dies führt dazu, dass die Hauptelemente eines derartigen Hubtisches, insb. das obere und untere Rahmenmodul - auch Ober- und Unterrahmen genannt - sowie die Schere, individuell dimensioniert und angefertigt werden müssen, was neben hohen Kosten vor allem mit langen Lieferzeiten verbunden ist.

US 2009/278098 A offenbart ein Verfahren zum Zusammenbau eines Scherenhubtisches gemäß dem Oberbegriff des Anspruchs 1.

### DIE ERFINDUNG

Der Erfindung liegt daher die Aufgabe zugrunde, ein Verfahren zum Zusammenbau eines Scherenhubtisches anzugeben, welche den Bau kostengünstiger Scherenhubtische nach individuellen Kundenspezifikationen ermöglichen, wobei insbesondere eine signifikante Verkürzung der Fertigungszeit und somit der Lieferzeiten erreicht werden soll.

Die Aufgabe wird gelöst durch ein Verfahren für den Zusammenbau eines Scherenhubtisches mit den Merkmalen des Anspruchs 1.

Die abhängigen Ansprüche betreffen vorteilhafte Ausführungsformen.

Erfindungsgemäß wird die Aufgabe dadurch gelöst, dass der Scherenhubtisch in Fixgrößen vorgefertigte und nach Art eines Baukastensystems zusammengesetzte Teile aufweist. Vorteilhafterweise umfasst dabei die Auswahl der Teile, die in Fixgrößen vorgefertigt werden, insbesondere die Scherenblätter sowie vorgefertigte Rahmenbasismodule, die den durch Anlenkungen und Führungen mit den Scheren zu verbindenden Teil der Rahmenmodule bilden. Besonders vorteilhaft ist es, wenn die Rahmenbasismodule sowohl für das obere als auch untere Rahmenmodul verwendbar sind, d.h. identische Rahmenbasismodule für oberes und unteres Rahmenmodul verwendet werden.

Bisher wurde davon ausgegangen, dass sich aufgrund der Vielzahl verschiedener Kundenspezifikationen die Bevorratung von in Fixgrößen vorgefertigten Teilen für derartige Hubtische nicht lohnt, da eine zu große Anzahl verschieden großer Bauteile bevorratet werden muss, was zum einen die Bindung hoher Kosten als Investition für die vorzufertigenden Teile, zum anderen auch einen hohen Lagerplatzbedarf und die damit verbundenen Kosten mit sich bringt. Eine sorgfältige Analyse der Spezifikationen in der Vergangenheit gelieferter Scherenhubtische hat jedoch überraschender Weise gezeigt, dass es grundsätzlich möglich ist, den größten Teil der in der Praxis vorkommenden Kundenspezifikationen mit Scherenhubtischen zu erfüllen, die aus einer verhältnismäßig überschaubaren Anzahl vorgefertigter Teile zusammengestellt werden können.

Das erfindungsgemäße Verfahren zum Zusammenbau eines Scherenhubtisches sieht daher vor, dass aus einer Reihe in verschiedenen vorgegebenen Fixgrößen und/oder Ausführungen vorgefertigten Teilen abhängig von der Spezifikation des zusammen zu bauenden Scherenhubtisches die für den Zusammenbau zu verwendenden Teile ausgewählt werden und der Scherenhubtisch aus diesen Teilen zusammengebaut wird. Dadurch lassen sich alle Fertigungsschritte, abgesehen von der Endmontage bzw. der evtl. notwendigen Anfertigung von im Einzelfall notwendigen Spezialteilen, in die Vorfertigung verlagern. In der Vorfertigung ist dabei eine Serienfertigung anstelle einer Einzelfertigung möglich, welche sich erheblich kostengünstiger gestalten lässt. Aufgrund der Tatsache, dass nach der Beauftragung durch den Kunden lediglich die Endmontage bzw. der Zusammenbau des Scherenhubtisches aus vorgefertigten Teilen erfolgen muss, verkürzen sich die realisierbaren Lieferzeiten erheblich.

Weitere Vorteile werden im Bereich der Wartung und Ersatzteilversorgung erzielt, da auch hier Teile nicht erst angefertigt werden müssen, sondern dem Lager entnommen werden können und sich durch den im Grundprinzip immer gleichen oder zumindest ähnlichen Aufbau der Hubtische die Fehlersuche sowie auch eine ggf. notwendige Instruktion von Monteuren vereinfacht, was insbesondere dann von Vorteil ist, wenn der Einsatzort eines zu wartenden oder reparierenden Scherenhubtisches sich in großer räumlicher Distanz vom Hersteller befindet und so eine im Vergleich zum Anreisefall wirtschaftlich günstigere Instruktion eines Monteurs vor Ort erleichtert oder gar überhaupt erst ermöglicht wird. Auch kann bei den Kunden, die oft mehrere verschiedene Hubtische einsetzen, die Ersatzteilmenge stark reduziert werden, was wiederum Kosten senkt.

Die Realisierbarkeit der Erfindung wird dabei durch eine Reihe konstruktiver Maßnahmen bzgl. des Scherenhubtisches in vorteilhafter Weise begünstigt. So weisen die Rahmenbasismodule vorteilhafterweise im Bereich ihrer Stirnseiten Befestigungselemente auf, dabei kann es sich um Flansche für Verschraubungen handeln. Neben dem Verschrauben sind grundsätzlich auch andere Verbindungstechniken möglich, wie Schweißen, Kleben, Einhängen und dgl.

Verlängerungsmodule werden an diesen Befestigungselementen befestigt, so dass die Verlängerungsmodule als Verlängerung der Rahmenbasismodule einen Teil des Rahmenmoduls bilden. Durch diese Verwendung von Verlängerungsmodulen wird die schnelle Bereitstellung von Rahmenmodulen in unterschiedlichsten Längen ermöglicht. Dabei kann auch eine Mehrzahl Verlängerungsmodule hintereinander an der gleichen Stirnseite eines Rahmenbasismoduls befestigt werden, beispielsweise um durch die Zusammenstellung von Verlängerungsmodulen verschiedener Längen eine möglichst große Vielzahl an Längen zu fertigender Rahmenmodule mit einer möglichst begrenzten Anzahl an in verschiedenen Längen vorzufertigenden Verlängerungsmodulen zu realisieren.

Vorteilhafterweise weist der Scherenhubtisch ein Antriebsmodul auf, an dem die Antriebseinheit, also der eigentliche Antrieb, d.h. ein Motor, eine Wickelwelle, ein Hydraulikantrieb, ein Spindelantrieb oder ähnliches, aufgenommen ist, wobei das Antriebsmodul ebenfalls als Verlängerung des Rahmenbasismoduls einen Teil des Rahmenmoduls bildet. Das Antriebselement wird vorteilhafterweise am unteren Rahmenbasismodul befestigt. Auf diese Weise ist es möglich, durch das Vorhalten verschiedener Ausführungen von Antriebsmodulen, die beispielsweise mit verschiedenen Typen von Antriebseinheiten ausgestattet sind, eine Vielzahl unterschiedlicher Scherenhubtische zu realisieren, indem ein Rahmenbasismodul in Abhängigkeit der Spezifikationen, die die Eigenschaften des Rahmenbasismoduls betreffen, also insbesondere Breite und Hub, mit einem Antriebsmodul, welches mit einer den Kundenspezifikationen entsprechenden Antriebseinheit ausgestattet ist, kombiniert wird.

Beim Zusammenbau der Schere kann ebenfalls in vorteilhafter Weise die Gleichteileverwendung optimiert werden, wenn für den Bau des jeweiligen rechten bzw. linken Scherenpaketes jeweils identische Scherenblätter als inneres und äußeres Scherenblatt verwendet werden. Hierdurch wird es ermöglicht, in Fixgrößen bzw. Ausführungen vorgefertigte innere und äußere Scherenblätter vorzuhalten. Die aus den vorgehaltenen Scherenblättern ausgewählten inneren und äußeren Scherenblätter werden dann durch ein Mittenlager miteinander verbunden, wobei sich durch die Anordnung der Scherenblätter beim Verbinden mit dem Mittenlager die relative Lage von innerem Scherenblatt und äußerem Scherenblatt zueinander ergibt und so die Verwendung des entstehenden Scherenpaketes als linkes oder rechtes Scherenpaket der Schere des Hubtisches festgelegt wird. Die beiden Scherenpakete werden dann durch Verstrebungen in Breitenrichtung zur Schere zusammengebaut, wobei die Verstrebungen in Breitenrichtung die Breite der Schere, die von der Breite des gewünschten zusammen zu bauenden Hubtisches abhängt, vorgeben. Auch hier lässt sich durch die Kombination unterschiedlicher Verstrebungen in Breitenrichtung für verschiedene Breiten und unterschiedliche Scherenblätter, insbesondere zur Realisierung verschiedener Hübe, eine Vielzahl an Hubtischvarianten mit verhältnismäßig wenig Gleichteilen realisieren. Die Verbindungen der Verstrebungen in Breitenrichtung mit den Scherenblättern lässt sich dabei vorteilhafterweise durch Verschraubungen, die in kurzer Zeit zu montieren und im Wartungs- oder Austauschfall auch wieder lösbar sind, aber auch in konventioneller Weise durch Schweißverbindungen realisieren. Die Mittenlager werden vorteilhafterweise ebenfalls durch Verschraubungen in den Scherenblättern fixiert.

### KURZBESCHREIBUNG DER ZEICHNUNGSABBILDUNGEN

Die Erfindung wird im Folgenden anhand der Figuren 1 bis 3 schematisch näher erläutert. Es zeigen:
- Figur 1 -: eine schematische Darstellung eines Ausschnittes eines beispielhaften erfindungsgemäßen Scherenhubtisches,
- Figur 2 -: eine beispielhafte Schere für einen erfindungsgemäßen Scherenhubtisch,
- Figur 3 -: ein beispielhaftes Scherenpaket für einen erfindungsgemäßen Scherenhubtisch.

### BESTER WEG ZUR AUSFÜHRUNG DER ERFINDUNG

Der beispielhafte erfindungsgemäße Scherenhubtisch weist ein oberes Rahmenmodul 1 und ein unteres Rahmenmodul 2 auf, welche durch die Schere 3 verbunden sind. Ein Rahmenbasismodul 5 ist jeweils Bestandteil des oberen Rahmenmoduls 1 und des unteren Rahmenmoduls 2. Weitere Bestandteile des oberen Rahmenmoduls 1 und des unteren Rahmenmoduls 2 sind Verlängerungsmodule 7, die an den Stirnseiten der Rahmenbasismodule 5 befestigt sind. Hierfür weisen die Rahmenbasismodule 5 und die Verlängerungsmodule 7 Befestigungselemente 9 auf, im gezeigten Beispiel in der Form von Flanschen für Verschraubungen.

Die Antriebseinheit 4 ist an einem Antriebsmodul 6 aufgenommen, welches wie die Verlängerungsmodule 7 mittels eines Befestigungselements 9 mit einem Rahmenbasismodul 5 an dessen Stirnseite verbunden ist.

In der gezeigten beispielhaften Ausführung weist die Schere Anbauteile 4a und 4b in Form von Führungen für ein bewegliches Element 4c des Antriebs auf, welches durch die Antriebseinheit 4 über einen umgelenkten Gurt 4d bewegt wird und so die Hubbewegung bewirkt.

Die Schere 3 weist zwei identische innere Scherenblätter 3a und 3b sowie zwei identische äußere Scherenblätter 3c und 3d auf. Es sind jeweils ein inneres und ein äußeres Scherenblatt zu einem Scherenpaket durch ein Mittenlager 8 verbunden. Bei diesen aus Mittenlager 8 und zwei Scherenblättern gebildeten Scherenpaketen wird die Seite des Hubtisches, an der das Scherenpaket zum Einsatz kommen soll, durch die Verbindung der Scherenblätter mit dem Mittenlager 8 festgelegt. So entsteht ein rechtes Scherenpaket 3a, 3c sowie ein linkes Scherenpaket 3b, 3d, welche durch Verstrebungen in Breitenrichtung des Hubtisches 10 zu einer Schere kombiniert werden. Im gezeigten Beispiel sind die Verstrebungen 10 mit den Scherenblättern 3a, 3b, 3c und 3d verschraubt. Neben den Verstrebungen 10, die lediglich der Gewährleistung der Strukturstabilität der Schere dienen, sind auch multifunktionale Verstrebungen 10a möglich, die beispielsweise als zusätzliche Funktion das Widerlager für eine Umlenkeinrichtung des Antriebes des Hubtisches darstellen. Die Scherenblätter 3a, 3b, 3c und 3d nehmen weiterhin Elemente 12, die der Anlenkung und Führung der Schere 3 an den Rahmenbasismodulen 5 dienen, auf. Diese sind so ausgelegt, dass sie auf den beiden Seiten der Scherenblätter montiert werden können, so dass die beidseitige Verwendbarkeit des jeweiligen inneren oder äußeren Scherenblattes als solches, d.h. ohne montierte Anbauelemente, gewährleistet ist.

Ein beispielhaftes erfindungsgemäßes Verfahren für den Zusammenbau eines Hubtisches kann nun wie folgt aussehen:
Es werden sechs verschiedene Scheren, beispielsweise in zwei Breiten und drei verschiedenen Scherenblattlängen und dazu korrespondierende sechs verschiedene Größen Rahmenbasismodule 5 vorgefertigt. Weiterhin zehn Verlängerungsmodule in unterschiedlichen Größen sowie Antriebsmodule 6 in zwei Größen mit je drei unterschiedlichen Antriebseinheiten 4. Dazu werden zwei unterschiedliche Typen Scherenmittenlager bevorratet, beispielsweise eine Ausführung als DU-Buchse und eine als Gelenklager. Bereits mit diesen Teilen lassen sich ca. 450 verschiedene Scherenhubtische realisieren. Werden die Abmessungen und Ausführungen der Einzelteile auf der Grundlage der Erfahrungen aus in der Vergangenheit produzierten Hubtischen geschickt ausgewählt, so kann auf diese Weise mit einer geringen Anzahl an verschiedenen zu bevorratenden Teilen ein Großteil der in der Praxis nachgefragten Scherenhubtische, die sonst individuell nach Kundenwunsch hätten gefertigt werden müssen, auf kostengünstige Weise in kürzester Zeit bereitgestellt werden.

## Patentansprüche

1. Verfahren zum Zusammenbau eines Scherenhubtisches, aufweisend folgende Schritte:
- Auswahl der für den Zusammenbau zu verwendenden Teile aus einer Reihe in verschiedenen vorgegebenen Fixgrößen und/oder Ausführungen vorgefertigten Teile, abhängig von der Spezifikation des zusammenzubauenden Scherenhubtisches,
- Zusammenbau des Scherenhubtisches aus diesen Teilen, **gekennzeichnet durch** die Schritte:
- Auswahl eines oder einer Mehrzahl für den Zusammenbau zu verwendenden/r Verlängerungsmoduls/-e (7) aus einer Reihe in verschiedenen vorgegebenen Fixgrößen vorgefertigter Verlängerungsmodule
- Befestigung des/der Verlängerungsmoduls/-e stirnseitig an einem Rahmenbasismodul.

2. Verfahren nach Anspruch 1,
**gekennzeichnet durch** den Schritt:
- Auswahl der für den Zusammenbau zu verwendenden Rahmenbasismodule (5) und/oder Scherenblätter (3a, 3b, 3c, 3d) aus einer Reihe in verschiedenen vorgegebenen Fixgrößen und/oder Ausführungen vorgefertigter Rahmenbasismodule (5) und/oder Scherenblätter (3a, 3b, 3c, 3d) abhängig von der Spezifikation des zusammenzubauenden Scherenhubtisches, insbesondere des zu erzielenden Hubes.

3. Verfahren nach einem der Ansprüche 1 und 2, **gekennzeichnet durch** die Schritte:
- Auswahl eines für den Zusammenbau zu verwendenden Antriebsmoduls (6) aus einer Reihe in verschiedenen vorgegebenen Fixgrößen und/oder Ausführungen vorgefertigter Antriebsmodule (6)
- Befestigung des Antriebsmoduls (6) stirnseitig an einem Rahmenbasismodul.

4. Verfahren nach einem der Ansprüche 1 bis 3, **gekennzeichnet durch** die Schritte:
- Auswahl von jeweils zwei für den Zusammenbau zu verwendenden identischen inneren Scherenblättern (3a, 3b) und äußeren Scherenblättern (3c, 3d) aus einer Reihe in verschiedenen vorgegebenen Fixgrößen und/oder Ausführungen vorgefertigter Scherenblätter (3a, 3b, 3c, 3d),
- Verbinden von jeweils einem inneren Scherenblatt (3a, 3b) und äußeren Scherenblatt (3c, 3d) zu einem Scherenpaket **durch** ein Mittenlager (8), wobei **durch** die Verbindung die Verwendbarkeit des Scherenpakets als linkes oder rechtes Scherenpaket festgelegt wird.

## Claims

1. Method for assembling a scissors lift table, comprising the following steps:
- selecting the parts, which are to be used for the assembly, from a series of parts which are prefabricated in different predetermined fixed sizes and/or designs, dependent on the specification of the scissors lift table which is to be assembled;
- assembling the scissors lift table from these parts, **characterised by** the steps:
- selecting one or several extension module/s (7) which are to be used for the assembly, from a series of extension modules which are prefabricated in different predetermined fixed sizes
- fastening the extension module or modules to an end side of a basic frame module.

2. Method according to claim 1 **characterised by** the step:
- selecting the basic frame modules (5) and/or scissors leaves (3a, 3b, 3c, 3d), which are to be used for the assembly, from a series of basic frame modules (5) and/or scissors leaves (3a, 3b, 3c, 3d), which are prefabricated in different predetermined fixed sizes and/or designs, dependent on the specification of the scissors lift table which is to be assembled, more particularly of the lift which is to be achieved.

3. Method according to one of claims 1 and 2, **characterised by** the steps:
- selecting a drive module (6), which is to be used for the assembly, from a series of drive modules (6) which are prefabricated in different predetermined fixed sizes and/or designs;
- fastening the drive module (6) on the end of a basic frame module.

4. Method according to one of claims 1 to 3 **characterised by** the steps:
- selecting each two identical inner scissor leaves (3a, 3b) and outer scissor leaves (3c, 3d), which are to be used for the assembly, from a series of scissor leaves (3a, 3b, 3c, 3d) which are prefabricated in different predetermined fixed sizes and/or designs;
- connecting each one inner scissor leaf (3a, 3b) and outer scissor leaf (3c, 3d) to form one scissor unit by a central bearing (8), wherein the ability to use the scissor unit as a left or right scissors unit is fixed through the connection.

## Revendications

1. Procédé d'assemblage d'une table élévatrice à ciseaux, qui présente les étapes suivantes :
- selection des éléments à assembler, à partir d'une série de pièces préfabriquées dans différentes grandeurs fixes et / ou modes d'exécution prédéterminés, en fonction de la spécification de la table élévatrice à ciseaux à constituer,
- réalisation de la table élévatrice à ciseaux par assemblage de ces pièces, **caractérisé par** les étapes suivantes.
- sélection d'un ou de plusieurs module/s de prolongement (7) à assembler, à partir d'une série de modules de prolongation préfabriqués dans plusieurs grandeurs fixes différentes
- fixation du / des modules de prolongement, côté frontal, sur un module de cadre de base.

2. Procédé selon la revendication 1,
**caractérisé par** l'étape suivante :
- sélection des modules de cadre de base (5) et / ou des bras de ciseaux (3a, 3b, 3c, 3d) à assembler, à partir d'une série de modules de cadre de base (5) et / ou de bras de ciseaux (3a, 3b, 3c, 3d) préfabriqués dans différentes grandeurs fixes et / ou modes d'exécution prédéterminés, en fonction de la spécification de la table élévatrice à ciseaux à constituer, en particulier en fonction de l'élévation désirée.

3. Procédé selon revendication 1 ou 2,
**caractérisé par** les étapes suivantes :
- sélection d'un module d'entraînement (6) à utiliser dans l'assemblage, à partir d'une série de modules d'entraînement (6) préfabriqués dans différentes grandeurs fixes et / ou modes d'exécution prédéterminés,
- fixation du module d'entraînement (6), côté frontal, sur un module de cadre de base.

4. Procédé selon l'une des revendications 1 à 3, **caractérisé par** les étapes suivantes :
- sélection respective de deux bras de ciseaux intérieurs (3a, 3b) et de deux bras de ciseaux extérieurs (3c, 3d) identiques, à utiliser pour l'assemblage, à partir d'une série de bras de ciseaux (3a, 3b, 3c, 3d) préfabriqués dans différentes grandeurs fixes et / ou modes d'exécution prédéterminés,
- raccordement, au moyen d'un support central (8), de chaque bras de ciseaux intérieur (3a, 3b) à un bras de ciseaux extérieur (3c, 3d) associé, pour former une paire de bras, sachant que le raccordement détermine l'utilisation de la paire de bras en tant que paire de bras gauche ou en tant que paire de bras droite.
